# FASCICULE DE BREVET EUROPEEN

(11) **EP 0 755 335 B1**
(45) Date de publication et mention de la délivrance du brevet: **22.03.2000**
(21) Numéro de dépôt: 95916729.7
(22) Date de dépôt: 10.04.1995
(51) Int. Cl.: B42F 11/00

(54) **DOCUMENT DEMONTABLE, TRANSPORTABLE, STOCKABLE EN PARTIES INDEPENDANTES RELIABLES**
DOKUMENT MIT MÖGLICHKEIT ZUM IN UNABHÄNGIGEN, WIEDER ZUSAMMENBINDBAREN TEILEN AUSEINANDERNEHMEN, TRANSPORTIEREN UND STAPELN
DOCUMENT CAPABLE OF BEING DISMANTLED, TRANSPORTED AND STORED IN SEPARATE INTERCONNECTABLE PORTIONS

(30) Priorité: 11.04.1994 FR 9404210; 16.06.1994 FR 9407395
(43) Date de publication de la demande: 29.01.1997
(73) Titulaire: Jarasse, Michel, André, F-19340 Eygurande (FR)
(72) Inventeur: Jarasse, Michel, André, F-19340 Eygurande (FR)
(74) Mandataire: CABINET BONNET-THIRION
(86) Numéro de dépôt international: FR9500453
(87) Numéro de publication internationale: WO9527625

(56) Documents cités:
- FR-A- 878 684
- FR-A- 1 564 011
- FR-A- 2 141 326
- GB-A- 725 068
- GB-A- 1 543 912

## Description

La présente invention concerne un document relié comportant des parties indépendantes détachables. Elle permet la séparation d'un livre, d'un fichier, d'un classeur, ou autres , en plusieurs parties démontables, ceci pour permettre le transport, la manipulation, la modification, le remplacement de ces parties, puis leur remise en place pour reconstituer le document d'origine.

Un des buts de la présente invention est notamment d'alléger le poids des documents transportés de leur domicile à leur lieu de travail par les écoliers et étudiants, les représentants de commerce, les gens travaillant sur les chantiers. Par exemple, le poids du cartable d'un élève atteint couramment entre 9 et 14 Kg ; ce poids est excessif et fait l'objet de nombreuses plaintes des parents et des enfants, et paraît être à l'origine de nombreux problèmes de dos. Actuellement, on y remédie par l'utilisation coûteuse d'un double jeu de livres, un pour la maison, l'autre pour l'école, et par l'utilisation de feuilles volantes qui peuvent se perdre ou se détériorer.

La présente invention offre également une alternative à certains matériels de bureau existants tels classeurs, listings d'ordinateurs, systèmes dont les parties séparables sont munies d'excroissances, systèmes à faisceaux, reliures pour le classement de revues et de périodiques, le rangement et le classement de feuilles volantes.

La présente invention permet un allégement considérable des documents à transporter, en divisant par exemple par 8 le poids d'un livre scolaire moyen ; grâce à l'invention, on obtient un fractionnement des documents en multiples parties aisément manipulables qu'on peut séparer ou rassembler à volonté. Selon l'emploi plus ou moins intensif de ces parties séparables et selon leur destination, elles pourront être munies d'une couverture de protection et d'un système de repérage, évitant ainsi les inconvénients d'un classeur classique.

Le dispositif selon l'invention rend possible la mise en place de feuilles volantes dans la couverture des parties détachables, lorsqu'il y en a une, sans qu'il soit nécessaire que ces feuilles soient doubles pour le passage d'une broche ni que la couverture des parties détachables soit fermée sur deux côtés, comme dans les systèmes à faisceaux, ni sur trois côtés. Il est possible également que les parties détachables soient constituées de feuilles brochées pour former l'équivalent d'un cahier ou d'une revue.

Le dispositif selon l'invention ne présentant pas d'excroissances au dos des parties détachables permet aisément leur utilisation, par exemple ouvertes sur une table, comme un cahier ou une revue ordinaire.

Le document relié selon l'invention peut avoir l'aspect et l'encombrement d'un livre et être utilisé comme tel respectant en particulier la qualité de l'impression des photos, des dessins et la présentation, assurant également un positionnement sûr des différents paragraphes. Lorsqu'elle est détachée, chaque partie détachable peut avoir la qualité et l'agrément d'une revue.

La présente invention concerne un document relié du type comportant des parties indépendantes détachables dont chacune est munie sur son bord de fixation d'au moins une encoche fermée latéralement par une tige métallique solidaire de la partie détachable ; un tel document est par exemple celui qui est représenté sur les figures 1 à 3 du brevet français n^{°} 878 684.

Selon ce brevet français, l'encoche et la tige métallique qui la ferme, ici une agrafe, forment un passage pour une sangle de montage qui traverse tous les passages des parties indépendantes empilées, les extrémités de la sangle étant ensuite fixées à la couverture du document; ainsi, pour détacher une partie détachable, il est nécessaire d'ôter la sangle de montage, voir trois sangles comme dans l'exemple représenté, ce qui détache toutes les parties détachables ; après avoir prélevé du lot la partie détachable choisie, sans déranger les autres, les sangles de montage doivent être remises en place pour reconstituer le document.

Le document FR-A-2 141 326 décrit un album dont les pages peuvent être ajoutées ou enlevées chaque page est munie d'un élément d'articulation fixé par collage d'une bande de montage repliée sur elle-même.

Le document GB-A-1 543 912 concerne un classeur pour parties détachables constituées chacune d'une pluralité de poches transparentes assemblées présentant d'un seul tenant un talon adapté à être emmanché dans une rainure solidaire du dos du classeur.

Pour l'assemblage et le transport de livres, cahiers, il est proposé, selon le document FR-A-1 564 011, une reliure munie d'un lien de fermeture tel que ceinture ou bracelet élastique.

Selon l'invention un document relié comporte une couverture et des parties indépendantes détachables, chaque partie détachable étant munie sur son bord de fixation d'au moins une encoche fermée latéralement par une tige métallique solidaire de la partie détachable et destinée à être insérée dans un récepteur élastique qui comprend un espace destiné à recevoir ladite tige métallique et dans lequel débouche une fente d'introduction, ledit récepteur étant solidaire de la couverture est caractérisé par le fait que le document relié est tel que livre scolaire, catalogue ou autre, séparable en parties détachables du genre cahiers, revues ou poches pour feuilles volantes, et que la tige métallique est le corps d'une agrafe solidarisée à la partie détachable par ses extrémités repliées, lesquelles ne sont pas jointives mais à une distance l'une de l'autre au moins égale à la largeur de l'encoche, des moyens étant prévus pour assurer le positionnement longitudinal de la partie détachable par rapport au récepteur.

D'autres caractéristiques présentées par le document sont décrites dans les revendications dépendantes.

Pour mieux faire comprendre l'objet de l'invention, on va en décrire maintenant, à titre d'exemple, purement illustratif et non limitatif, des modes de réalisation représentés sur les dessins annexés.

Sur ces dessins :
- la figure 1 est une vue partielle en coupe d'un document selon l'invention, une partie détachable étant présentée en cours de montage ;
- la figure 2 est une vue partielle en plan de la partie détachable du document de la figure 1 ;
- la figure 3 est une vue partielle en coupe selon III-III de la figure 4 montrant l'intérieur du dos d'une variante de document ;
- la figure 4 est une vue en coupe selon IV-IV de la figure 3 ;
- la figure 5 est une variante de la figure 3 dans laquelle les récepteurs sont décalés ;
- les figures 6 et 7 sont analogues aux figures 3 et 5, respectivement, et correspondent à une autre variante de récepteurs ;
- la figure 8 est une vue partielle en coupe montrant une autre variante de récepteurs ;
- la figure 9 est une vue partielle en coupe montrant une variante d'agrafe ;
- la figure 10 est analogue à la figure 1 et montre encore une autre variante ;
- la figure 11 montre encore une autre variante, le document étant partiellement ouvert;
- la figure 12 est analogue à la figure 1 et montre encore une autre variante ;
- les figures 13 à 16 sont des vues partielles en coupe montrant chacune encore une autre variante de récepteur ;
- la figure 17 est une vue de la tranche d'un document montrant un moyen de repérage des parties détachables;
- les figures 18 et 19 montrent un moyen d'indexage des parties détachables, la figure 18 étant une vue en coupe selon XVIII-XVIII de la figure 19 qui est une vue selon la flèche XIX de la figure 18.

En se reportant aux figures 1 et 2, on voit que le document selon l'invention est constitué de deux pages de couverture 20 reliées par un dos 25 ; des pliures 26 facilitent l'ouverture du document. Une série de récepteurs 4 élastiques est solidaire du dos 25 ; chaque récepteur 4 est destiné à recevoir une partie détachable 1 et comprend un espace 7 dans lequel débouche une fente d'introduction 8.

Chaque partie détachable 1 indépendante est munie sur son bord de fixation d'une encoche 5, visible sur la figure 2, fermée latéralement par une tige métallique constituée par le corps d'une agrafe 2 solidarisée à la partie détachable 1 par ses extrémités 6 repliées.

Grâce à l'élasticité des récepteurs 4, il est facile d'introduire la tige de l'agrafe 2 dans un espace 7 à travers la fente 8 et de la retirer.

Sur la figure 1, on a représenté schématiquement un dispositif à coincement 10, articulé en 27 sur les bords de la couverture 20, permettant de maintenir en position fermée la couverture 20 du document ; un ergot 11 de préhension permet de décoincer le dispositif 10 pour ouvrir le document.

Pour chaque partie détachable, les agrafes 2 peuvent servir à maintenir ensemble les feuilles qui y sont placées, et donc remplacer le brochage à fil ou à agrafes, cas des cahiers internes de 32 ou 64 pages d'un livre scolaire notamment. Les agrafes 2 peuvent ne maintenir qu'une partie des feuilles ou bien simplement la feuille la plus externe formant la couverture de la partie détachable, ou bien encore servir de liaison pour une couverture possédant un système de pincement des feuilles volantes ou groupes de feuilles.

Divers matériaux, papiers, cartons, P.V.C., polypropylène, Rhodoïd, etc... peuvent être utilisés pour cette couverture interne selon que l'on recherche une grande résistance à l'usure et aux manipulations ou une grande souplesse analogue à celle des pages d'un livre pour reconstituer le plus fidèlement possible un livre classique. Pour tenir compte simultanément des contraintes que l'on vient d'évoquer, on peut prévoir des renforts aux points d'attaches, surépaisseur de papier, coins gommés, etc..., ou bien la plastification de manière plus ou moins souple de la couverture de la partie détachable et des points d'attaches, éventuellement par un procédé d'imprimerie, avant ou après l'impression du texte à placer dans la partie détachable, ou mieux, en même temps. En outre ces couvertures internes peuvent être selon les besoins ouvertes sur trois côtés, pour former un cahier, ou deux côtés comme dans les systèmes à faisceaux ou un seul côté pour former une poche.

Les agrafes 2 solidaires des parties détachables 1 ont préférentiellement leurs extrémités 6, fig. 2, repliées à l'intérieur des parties détachables et séparées par un espace au moins égal à la largeur de l'encoche 5. Chaque partie détachable peut comporter deux, ou plusieurs agrafes, voire une seule agrafe centrale ou bien une agrafe unique occupant presque toute la longueur permettant le décrochage de la partie détachable en un seul geste.

Les encoches peuvent être pratiquées au même niveau sur chaque partie détachable et dans ce cas, les récepteurs de la couverture générale sont alignés à chaque extrémité de cette couverture, par exemple fig. 3, 6. Mais ces encoches peuvent aussi être pratiquées à des niveaux différents pour chaque partie détachable, les récepteurs correspondants étant donc décalés, par exemple en diagonale comme sur les fig. 5, 7 ; ainsi, chaque partie détachable a une place unique dans la reliure générale et on ne peut pas intervertir deux de ces parties (respect de l'ordre des paragraphes d'un ouvrage).

Les encoches 5, si leur largeur correspond à l'épaisseur des récepteurs de la couverture générale, peuvent assurer le positionnement des parties détachables (mise au même niveau) et éviter leur glissement dans le sens de la longueur de cette couverture. Le positionnement peut également être obtenu par des surépaisseurs 22 ou pièces rapportées sur la partie interne du dos de la couverture générale, calant les extrémités des parties détachables ou correspondant à une conformation particulière des agrafes fig. 9.

Les récepteurs 4 solidaires de la couverture générale dans lesquels les agrafes 2 doivent être engagées peuvent être réalisés en divers matériaux élastiques, matière plastique, fil d'acier fig. 3 et 4, tôle fine, fig. 6. La fente 8 du récepteur peut être à bords jointifs, fig. 8, ou bien d'épaisseur calibrée. L'élasticité du matériau du récepteur et sa forme dans le cas d'une fente à bords jointifs, l'élasticité et la largeur de la fente dans le deuxième cas, sont calculés pour assurer le meilleur compromis possible entre l'effort a déployer pour le passage de l'agrafe et le maintien effectif des parties détachables en place dans la reliure générale lors des manipulations telles que la consultation du document relié. Les récepteurs 4 pourront éventuellement prendre plusieurs positions fixes pour une même partie détachable ou être montés sur glissières pour pouvoir accueillir des parties détachables d'inégales épaisseurs, ménager des espaces vides pour accueillir d'autres objets que des documents.

Les récepteurs peuvent être moulés d'un bloc avec le dos de la couverture fig. 10 et 11.

Les récepteurs peuvent être disposés sur une ou des plaquettes 9 fig. 3 à 7 fixées par collage, soudure, rivetage etc... à l'intérieur du dos de la couverture générale ou bien moulées solidairement avec une partie ou la totalité de cette reliure.

La fente 8 permettant le passage de l'agrafe est généralement placée verticalement par rapport à l'espace 7 recevant l'agrafe comme aux fig. 1à 10. Une variante consiste à placer la fente 8 de biais ou de côté, en s'étendant obliquement par rapport à la partie détachable lorsque le document est fermé, comme sur la figure 14 : la force d'arrachement des parties détachables s exerçant principalement vers le haut, l'agrafe a tendance à rester coincée dans l'espace 7 et on risque moins une sortie non désirée de l'agrafe. Les figure 13 et 15 présentent une autre variante de la fente 8 en forme de la lettre J ; la variante de la figure 16 présente une fente 8 de largeur supérieure au diamètre de l' agrafe pour un coulissement aisé ; l'agrafe est dans ce cas retenue dans l'espace 7 par l'effet ressort d'un dispositif ou matériau élastique 19 convenablement disposé ; dans ce dernier cas, le matériau du reste du récepteur élastique peut ne pas être élastique.

La reliure générale peut éventuellement avoir un dos souple 25 fig. 1 - 4 - 10 - 11, élastique fait d'une matière caoutchoutée ou autre pour permettre de donner au dos de la reliure générale une forme en arc de cercle par pression des doigts au niveau des récepteurs ; un dispositif antidérapant 18 peut être prévu fig.12. Cette forme en arc de cercle facilite l'insertion des parties détachables par augmentation de l'espace disponible et élargissement des fentes des récepteurs. Le retour en position droite contribue par resserrement au verrouillage de l'agrafe ou tige dans son logement. Un verrouillage du dos souple 25 en position droite peut être prévu avec un système à coincement 23 fig. 12, à charnières 27 et coincement automatique 10 fig. 1-4 - 10 - 11, manipulable à l'aide d'un ergot 11 verrouillable à l'aide d'un système genre bouton pression non représenté. Le verrouillage du dos peut également être obtenu par la présence d'une pièce rapportée ou incluse faisant ressort, par une pièce élastique courbe et stable pouvant prendre une position inversée stable également (verrouillage, déverrouillage des récepteurs), un exemple de ce dispositif étant utilisé en coiffure pour maintenir les cheveux. Enfin, ce verrouillage peut être obtenu par une tension élastique convenable de la matière du dos de la couverture générale.

Les parties détachables sont munies d'un ou plusieurs repérage visuel, couleurs, dessins, chiffres imprimés sur la tranche, par exemple fig. 17, ou tactile tels encoches, ergots, index pour répertoires, etc... . Ces divers moyens de repérage peuvent être combinés entre eux et même répétés en correspondance au niveau des récepteurs.

Un moyen tactile et visuel particulièrement commode pour repérer, détacher, et réinsérer les parties détachables consiste, figures 18 et 19, à marquer de la lettre A, le bord de la première partie, évider toutes les autres en correspondance, marquer de la lettre B de façon décalée la deuxième partie détachable, évider toutes les autres en correspondance et ainsi de suite (C,D,E). Par ce moyen, on peut saisir par pincement entre deux doigts la partie détachable désirée et la séparer des autres d'une façon évidente.

On peut sélectionner une ou plusieurs parties détachables à partir de la couverture générale pour les déplacer, les reclasser autrement, les emporter sur un lieu de travail, de visite, etc...

Les cahiers scolaires eux-mêmes dans un souci d'allégement pourront être présentés sous forme de parties détachables 1 assorties de la reliure adéquate.

La présente invention est destinée à permettre la production de documents séparables, limitant le transport et la manipulation aux parties nécessaires au travail en cours et évitant le transport inutile de documents pesants. Par sa simplicité dans les versions les moins sophistiquées, elle s'adresse particulièrement aux éditions scolaires. Par son caractère adaptable et polyvalent elle s'adresse aussi à tout système de classement de documents, revues, feuilles volantes, etc... ; elle permet la réactualisation d'ouvrages par remplacement des parties périmées, l'acquisition par étape, le remplacement peu onéreux des parties détériorées ou perdues, etc...

## Revendications

1. Document relié comportant une couverture (20) et des parties indépendantes détachables (1), chaque partie détachable (1) étant munie sur son bord de fixation d'au moins une encoche (5) fermée latéralement par une tige métallique solidaire de la partie détachable (1) et destinée à être insérée dans un récepteur (4) élastique qui comprend un espace (7) destiné à recevoir ladite tige métallique et dans lequel débouche une fente (8) d'introduction, ledit récepteur (4) étant solidaire de la couverture (20), caractérisé par le fait que le document relié est tel que livre scolaire, catalogue ou autre, séparable en parties détachables du genre cahiers, revues ou poches pour feuilles volantes, et que la tige métallique est le corps d'une agrafe (2) solidarisée à la partie détachable (1) par ses extrémités (6) repliées, lesquelles (6) ne sont pas jointives mais à une distance l'une de l'autre au moins égale à la largeur de l'encoche (5), des moyens étant prévus pour assurer le positionnement longitudinal de la partie détachable (1) par rapport au récepteur (4).

2. Document selon la revendication 1, caractérisé par le fait que les extrémités (6) de l'agrafe (2) sont repliées vers l'intérieur des parties détachables (1).

3. Document selon l'une des revendications 1 ou 2, caractérisé par le fait que la fente (8) et l'espace (7) du récepteur (4) sont définis dans un matériau élastique.

4. Document selon l'une des revendications 1 ou 2, caractérisé par le fait que la fente (8) et partiellement l'espace (7) du récepteur (4) sont définis dans un matériau non élastique, l'espace (7) étant bordé par un dispositif élastique (19).

5. Document selon l'une des revendications 1 à 4, caractérisé par le fait que la fente (8) est droite et s'étend parallèlement à la partie détachable (1) lorsque le document est fermé.

6. Document selon l'une des revendications 1 à 4, caractérisé par le fait que la fente (8) est "de côté" en s'étendant obliquement par rapport à la partie détachable (1) lorsque le document est fermé.

7. Document selon l'une des revendications 1 à 4, caractérisé par le fait que la fente (8) et l'espace (7) du récepteur (4) définissent une forme analogue à la lettre J.

8. Document selon l'une des revendications 3 et 5 à 7, caractérisé par le fait que la fente (8) est en partie à bords jointifs.

9. Document selon l'une des revendications 1 à 8, caractérisé par le fait que la couverture (20) a un dos dont est solidaire le récepteur (4).

10. Document selon la revendication 9, caractérisé par le fait que le dos (25) et le récepteur (4) sont en une seule pièce.

11. Document selon la revendication 9, caractérisé par le fait que le récepteur (4) est solidaire d'une plaquette (9) fixée à l'intérieur du dos.

12. Document selon l'une des revendications 9 à 11, caractérisé par le fait que le dos est rigide.

13. Document selon l'une des revendications 9 à 11, caractérisé par le fait que le dos est souple et un système de coincement automatique (10) est prévu pour maintenir parallèles, dans la position de fermeture du document, les pages de couverture (20).

14. Document selon l'une des revendications 9 à 11, caractérisé par le fait que le dos est souple et un système à coincement (23) verrouille le dos en position droite.

15. Document selon l'une des revendications 3 ou 13, prises indépendamment, caractérisé par le fait que dans la position de fermeture du document la fente (8) est en partie à bords jointifs.

16. Document selon l'une des revendications 1 à 15, caractérisé par le fait qu'il comprend un indexage (A, B,...) constitué par des évidements ménagés de façon décalée sur le bord des parties détachables (1), chaque partie détachable portant un index au droit duquel les autres parties détachables sont évidées en sorte que l'on peut saisir entre deux doigts la partie détachable en vue de la séparer des autres.

17. Document selon l'une des revendications 1 à 16, caractérisé par le fait que l'encoche (5) et le récepteur (4) afférents à une partie détachable sont décalés par rapport à l'encoche (5) et au récepteur (4) afférents à chacune des autres parties détachables (1).

18. Document selon l'une des revendications 1 à 17, caractérisé par le fait que, pour assurer le positionnement longitudinal de la partie détachable (1) par rapport au récepteur (4), la largeur de l'encoche (5) correspond à l'épaisseur du récepteur (4).

19. Document selon l'une des revendications 1 à 17, caractérisé par le fait que le positionnement longitudinal de la partie détachable (1) par rapport au récepteur (4) est assuré par l'agrafe (2).

20. Document selon la revendication 19, caractérisé par le fait qu'une surépaisseur (22) ou pièce rapportée sur la partie interne du dos de la couverture coopère avec l'agrafe (2) conformée en conséquence.

21. Document selon l'une des revendications 1 à 20, caractérisé par le fait que le récepteur (4) est en matière plastique.

22. Document selon l'une des revendications 1 à 20, caractérisé par le fait que le récepteur (4) est en fil d'acier.

23. Document selon l'une des revendications 1 à 20, caractérisé par le fait que le récepteur (4) est en tôle fine.

24. Document selon l'une des revendications 1 à 23, caractérisé par le fait que la partie détachable (1) comprend plusieurs feuilles assemblées par l'agrafe (2).

## Claims

1. A bound document comprising a cover (20) and independent detachable parts (1), each detachable part (1) being provided on its fastening edge with at least one notch (5) closed laterally by a metal rod attached to the detachable part (1) and intended to be inserted into an elastic receiving element (4) which comprises a space (7) intended to receive said metal rod and into which opens an inlet slot (8), said receiving element (4) being attached to the cover (20), characterised in that the bound document is in the manner of a school book, catalogue or the like, separable into detachable parts such as exercise books, journals or pockets for loose sheets, and in that the metal rod is the body of a fastener (2) attached to the detachable part (1) by its bent ends (6), which (6) are not joined but are spaced apart by a distance at least equal to the width of the notch (5), means being provided for ensuring the longitudinal positioning of the detachable part (1) in relation to the receiving element (4).

2. A document according to claim 1, characterised in that the ends (6) of the fastener (2) are bent towards the interior of the detachable parts (1).

3. A document according to either claim 1 or claim 2, characterised in that the slot (8) and the space (7) of the receiving element (4) are formed in an elastic material.

4. A document according to either claim 1 or claim 2, characterised in that the slot (8) and partly the space (7) of the receiving element (4) are formed in a non-elastic material, the space (7) being bordered by an elastic means (19).

5. A document according to any one of claims 1 to 4, characterised in that the slot (8) is straight and extends parallel to the detachable part (1) when the document is closed.

6. A document according to any one of claims 1 to 4, characterised in that the slot (8) is "slanted", extending obliquely in relation to the detachable part (1) when the document is closed.

7. A document according to any one of claims 1 to 4, characterised in that the slot (8) and the space (7) of the receiving element (4) define a shape analogous to the letter J.

8. A document according to any one of claims 3 and 5 to 7, characterised in that the slot (8) is partly with contiguous edges.

9. A document according to any one of claims 1 to 8, characterised in that the cover (20) has a back to which the receiving element (4) is attached.

10. A document according to claim 9, characterised in that the back (25) and the receiving element (4) are integral.

11. A document according to claim 9, characterised in that the receiving element (4) is attached to a plate (9) secured to the inside of the back.

12. A document according to any one of claims 9 to 11, characterised in that the back is rigid.

13. A document according to any one of claims 9 to 11, characterised in that the back is flexible and an automatic wedging system (10) is provided for keeping the cover pages (20) parallel in the closed position of the document.

14. A document according to any one of claims 9 to 11, characterised in that the back is flexible and a wedging system (23) locks the back in a straight position.

15. A document according to either claim 3 or claim 13, taken independently, characterised in that in the closed position of the document the slot (8) is partly with contiguous edges.

16. A document according to any one of claims 1 to 15, characterised in that it comprises an index system (A,B,...) formed by cutouts provided in an offset manner on the edge of the detachable parts (1), each detachable part bearing an index at right angles to which the other detachable parts are cutout so that it is possible to grip the detachable part between two fingers for the purpose of separating it from the others.

17. A document according to any one of claims 1 to 16, characterised in that the notch (5) and the receiving element (4) relating one detachable part are offset in relation to the notch (5) and to the receiving element (4) relating to each of the other detachable parts (1).

18. A document according to any one of claims 1 to 17, characterised in that, to ensure the longitudinal positioning of the detachable part (1) in relation to the receiving element (4), the width of the notch (5) corresponds to the thickness of the receiving element (4).

19. A document according to any one of claims 1 to 17, characterised in that the longitudinal positioning of the detachable part (1) in relation to the receiving element (4) is ensured by the fastener (2).

20. A document according to claim 19, characterised in that an extra thickness (22) or insert on the inner part of the back of the cover co-operates with the fastener (2) which is suitably shaped.

21. A document according to any one of claims 1 to 20, characterised in that the receiving element (4) consists of plastics material.

22. A document according to any one of claims 1 to 20, characterised in that the receiving element (4) consists of steel wire.

23. A document according to any one of claims 1 to 20, characterised in that the receiving element (4) consists of thin sheet metal.

24. A document according to any one of claims 1 to 23, characterised in that the detachable part (1) comprises a plurality of sheets coupled by the fastener (2).

## Patentansprüche

1. Eingebundenes Dokument enthaltend einen Einband (20) und unabhängige abnehmbare Teile (1), mit folgenden Merkmalen:
jedes abnehmbare Teil (1) ist an seinem Befestigungsrand mit mindestens einer Nut (5) versehen, die seitlich durch einen an dem abnehmbaren Teil (1) angebrachten Metallstab geschlossen ist und zum Einfügen in eine elastische Aufnahme (4) bestimmt ist, die einen Raum (7) umfaßt, der zur Aufnahme des Metallstabes bestimmt ist und in den ein Einführungsspalt (8) einmündet, wobei die Aufnahme (4) mit dem Einband (20) fest verbunden ist,
dadurch gekennzeichnet,
daß das eingebundene Dokument seiner Art nach ein Schulbuch, Katalog oder dergleichen darstellt, und in auseinandernehmbaren Teilen nach Art von Heften, Zeitschriften oder Taschen für fliegende Blätter auftrennbar ist und
daß der Metallstab der Körper einer Spange (2) ist, die an dem abnehmbaren Teil (1) mit ihren umgebogenen Enden (6) befestigt ist, die nicht zusammenhängen, sondern einen Abstand voneinander einnehmen, der mindestens der Breite der Nut (5) entspricht, und
daß Sicherungsmittel vorgesehen sind, um die Stellung längs des abnehmbaren Teils (1) mit Bezug auf die Aufnahme (4) festzulegen.

2. Dokument nach Anspruch 1,
dadurch gekennzeichnet, daß die Enden (6) der Spange (2) zum Inneren der abnehmbaren Teile (1) hin gebogen sind.

3. Dokument nach einem der Ansprüche 1 oder 2,
dadurch gekennzeichnet, daß der Spalt (8) und der Raum (7) der Aufnahme (4) durch elastisches Material bestimmt werden.

4. Dokument nach einem der Ansprüche 1 oder 2,
dadurch gekennzeichnet, daß der Spalt (8) und teilweise der Raum (7) der Aufnahme (4) in einem nicht elastischen Material begrenzt werden, wobei der Rand des Raumes (7) von einer elastischen Einrichtung (19) eingenommen wird.

5. Dokument nach einem der Ansprüche 1 bis 4,
dadurch gekennzeichnet, daß der Spalt (8) gerade ist und sich parallel zum abnehmbaren Teil (1) erstreckt, wenn das Dokument geschlossen ist.

6. Dokument nach einem der Ansprüche 1 bis 4,
dadurch gekennzeichnet, daß der Spalt (8) sich nach der Seite und schräg mit Bezug auf den abnehmbaren Teil (1) erstreckt, wenn das Dokument geschlossen ist.

7. Dokument nach einem der Ansprüche 1 bis 4,
dadurch gekennzeichnet, daß der Spalt (8) und der Raum (7) der Aufnahme (4) eine dem Buchstaben J analoge Form bilden.

8. Dokument nach einem der Ansprüche 3 und 5 bis 7,
dadurch gekennzeichnet, daß der Spalt (8) teilweise mit verbundenen Rändern ausgebildet ist.

9. Dokument nach einem der Ansprüche 1 bis 8,
dadurch gekennzeichnet, daß der Einband (20) einen Rücken aufweist, der an der Aufnahme (4) befestigt ist.

10. Dokument nach Anspruch 9,
dadurch gekennzeichnet, daß der Rücken (25) und die Aufnahme (4) aus einem einzigen Stück bestehen.

11. Dokument nach Anspruch 9,
dadurch gekennzeichnet, daß die Aufnahme (4) mit einer Platte (9) fest verbunden ist, die im Inneren des Rückens befestigt ist.

12. Dokument nach einem der Ansprüche 9 bis 11,
dadurch gekennzeichnet, daß der Rücken steif ist.

13. Dokument nach einem der Ansprüche 9 bis 11,
dadurch gekennzeichnet, daß der Rücken biegsam ist und daß ein automatisches Klemmsystem (10) dafür vorgesehen ist, die Deckel des Einbandes (20) in der Schließstellung des Dokuments parallel zueinander zu halten.

14. Dokument nach einem der Ansprüche 9 bis 11,
dadurch gekennzeichnet, daß der Rücken biegsam ist und daß ein Klemmsystem (23) den Rücken in gerader Stellung verriegelt.

15. Dokument nach einem der Ansprüche 3 oder 13,
unabhängig genommen, dadurch gekennzeichnet, daß in der Schließsteilung des Dokuments der Spalt (8) teilweise verbundene Ränder aufweist.

16. Dokument nach einem der Ansprüche 1 bis 15,
dadurch gekennzeichnet, daß eine Indexierung (A, B ...) vorgesehen ist, die durch Aussparungen gebildet wird, die in versetzter Weise am Rand der abnehmbaren Teile (1) angebracht sind, und daß jedes abnehmbare Teil einen Index trägt, von dem in gerader Richtung gesehen die anderen abnehmbaren Teile ausgespart sind, so daß man das jeweilig abnehmbare Teil zwischen zwei Finger greifen und von den anderen abtrennen kann.

17. Dokument nach einem der Ansprüche 1 bis 16,
dadurch gekennzeichnet, daß die Nut (5) und die Aufnahme (4), die an einem abnehmbaren Teil zusammengehören, mit Bezug auf Nut (5) und Aufnahme (4) versetzt sind, die jeweils anderen abnehmbaren Teilen (1) angehören.

18. Dokument nach einem der Ansprüche 1 bis 17,
dadurch gekennzeichnet, daß zur Sicherstellung der Stellung längs des abnehmbaren Teils (1) mit Bezug auf die Aufnahme (4) die Breite der Nut (5) der Breite der Aufnahme (4) entspricht.

19. Dokument nach einem der Ansprüche 1 bis 17,
dadurch gekennzeichnet, daß die Stellung längs des abnehmbaren Teils (1) mit Bezug auf die Aufnahme (4) durch die Spange (2) sichergestellt wird.

20. Dokument nach Anspruch 19,
dadurch gekennzeichnet, daß eine Überbreite (22) oder ein an den inneren Teil des Rückens des Einbandes angebrachtes Teil mit der Spange (2) zusammenarbeitet, die demgemäß geformt ist.

21. Dokument nach einem der Ansprüche 1 bis 20,
dadurch gekennzeichnet, daß die Aufnahme (4) aus Kunststoff besteht.

22. Dokument nach einem der Ansprüche 1 bis 20,
dadurch gekennzeichnet, daß die Aufnahme (4) aus Stahldraht besteht.

23. Dokument nach einem der Ansprüche 1 bis 20,
dadurch gekennzeichnet, daß die Aufnahme (4) aus Feinblech besteht.

24. Dokument nach einem der Ansprüche 1 bis 23,
dadurch gekennzeichnet, daß das abnehmbare Teil (1) mehrere Blätter umfaßt, die durch die Spange (2) zusammengehalten werden.
